# EUROPÄISCHE PATENTSCHRIFT

(11) **EP 2 103 534 B1**
(45) Veröffentlichungstag und Bekanntmachung des Hinweises auf die Patenterteilung: **07.07.2010**
(21) Anmeldenummer: 09001136.2
(22) Anmeldetag: 28.01.2009
(51) Int. Cl.: B65D 1/26

(54) **Behälter für Tiefkühlkost, insbesondere Speiseeis**
Container for deep-frozen food, in particular ice cream
Récipient pour aliments de congélation, notamment de la crème glacée

(30) Priorität: 20.03.2008 DE 202008004019 U
(43) Veröffentlichungstag der Anmeldung: 23.09.2009
(73) Patentinhaber: Rosen-Eiskrem GmbH, 52525 Waldfeucht-Haaren (DE)
(72) Erfinder: Spies, Christof, 49326 Melle-Gesmold (DE); Kirchner, Gotthard, 52525 Waldfeucht-Haaren (DE)
(74) Vertreter: Walther, Walther & Hinz GbR

(56) Entgegenhaltungen:
- EP-A- 0 694 478
- EP-A- 0 803 444
- EP-A- 1 486 424

## Beschreibung

Die vorliegende Erfindung betrifft einen Behälter für Tiefkühlkost gemäß dem Oberbegriff des Anspruches 1.

Speiseeis oder andere Tiefkühlkost wird in kostengünstigen und tiefkühlfähigen Kunststoffbehältern transportiert und gelagert. Allerdings ist es für den Endverbraucher häufig schwierig auch den letzten Rest des Eises aus den Kanten und Ecken des Behälters heraus zu bekommen, so dass häufig ein Rest in dem Behälter verbleibt und nicht genutzt wird.

Aus der EP 1 486 424 A1 ist ein ovaler Verpackungsbehälter aus Kunststoff mit den Merkmalen des Oberbegriffs des Anspruchs 1 bekannt, der an seinem Übergang vom Boden zur Wandung eine umlaufende Wölbung aufweist. Von der Wandung nach unten betrachtet, ändert sich der Radius der Wölbung eher langsam, während beim Übergang zum Boden eine doch eher ruckartige Änderung des Radius erfolgt. Folglich hat dieser Boden die oben beschriebenen Kanten und kann vom Endverbraucher schwer vollständig entleert werden.

Aus der EP 0 803 444 A2 ist ein Behälter bekannt, dessen Wandung im Übergangsbereich zum Boden eine Krümmung besitzt. Am Übergang dieser Krümmung zum Boden treten auch hier Ecken und Kanten auf, so dass auch hier eine vollständige Entleerung nicht möglich ist.

Davon ausgehend liegt der vorliegenden Erfindung die Aufgabe zu Grunde, einen Behälter der eingangs genannten Art zu schaffen, bei dem die Tiefkühlkost auch aus den Kanten und Ecken leicht und vollständig herausnehmbar ist.

Als technische Lösung dieser Aufgabe wird erfindungsgemäß ein Behälter mit den Merkmalen des Anspruches 1 vorgeschlagen. Vorteilhafte Weiterbildungen dieses Behälters sind den Unteransprüchen zu entnehmen.

Ein nach dieser technischen Lehre ausgebildeter Behälter hat den Vorteil, dass es dem Endverbraucher in einfacher Weise möglich ist, Speiseeis (oder andere Tiefkühlkost) aus der Erweiterungsrinne zu entnehmen, insbesondere wenn der innere Radius der Erweiterungsrinne dem Radius einer Löffelspitze entspricht, um somit den Behälter vollständig zu entleeren.

Ein weiterer Vorteil besteht darin, dass der Behälter durch die Erweiterungsrinne eine höhere Stabilität bekommt. Hierdurch wird die Haptik des Behälters verbessert. Alternativ kann auch die Materialstärke reduziert werden, was zu einer Kostenersparnis führt.

Durch die umlaufende Ausbildung der Erweiterungsrinne werden im gesamten Behälter enge Kanten und Ecken eliminiert, so dass der Inhalt des Bechers leicht zugänglich ist.

Die Ausbildung von bis zu vier Ausbuchtungen erhöht die Standfestigkeit, da der Behälter hierdurch im Bereich des Fußes breiter wird.

Die Ausbildung der Erweiterungsrinne zumindest teilweise unterhalb des Bodens hat den Vorteil, dass die Erweiterungsrinne als Sockel eingesetzt werden kann, auf dem der Behälter aufsteht.

Weitere Vorteile des erfindungsgemäßen Behälters ergeben sich aus der beigefügten Zeichnung und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine schematisch dargestellte Seitenansicht eines erfindungs- gemäßen Behälters;
- Fig. 2: eine schematische dargestellte Draufsicht auf den Behälter gemäß Fig. 1;
- Fig. 3: eine schematisch dargestellte Frontansicht auf den Behälter gemäß Fig. 1;
- Fig. 4: eine perspektivische Ansicht auf den Behälter gemäß Fig. 1 von schräg oben;
- Fig. 5: eine perspektivische Ansicht auf den Behälter gemäß Fig. 1 von schräg unten.

In den Figuren 1 bis 5 ist eine Ausführungsform eines erfindungsgemäßen Behälters 10 dargestellt, der einen im Wesentlichen ebenen Boden 12 und eine oval umlaufende Wandung 14 umfasst. Die Wandung 14 ist nach oben erweitert ausgebildet, so dass ein oberer Rand der Wandung 14 über den eigentlichen Boden 12 übersteht.

In der Wandung sind vier Ausbuchtungen 16 vorgesehen, die sich vom unteren Rand der Wandung 14 nach oben hin verjüngen. Zwischen dem Boden 12 und der Wandung 14 ist eine Erweiterungsrinne 18 vorgesehen, die der Außenkontur der Wandung 14 folgt, das heißt die auch den Ausbuchtungen 16 folgt. Diese Erweiterungsrinne 18 hat einen inneren Radius 20, der im Wesentlichen dem Radius einer Löffelspitze entspricht.

Erfahrungsgemäß liegt dieser Radius im Bereich zwischen 2 mm und 10 mm, vorzugsweise bei 4 mm.

Die Erweiterungsrinne 18 ist um den Boden 12 umlaufend ausgebildet und stellt somit ein Bindeglied zwischen dem Boden 12 und der Wandung 14, einschließlich der Ausbuchtungen 16 dar.

Die Ausbuchtungen 16 besitzen einen inneren Radius 22, der sehr viel größer als der innere Radius 20 der Erweiterungsrinne 18 ist. Dieser innere Radius 22 der Ausbuchtungen 16 ist zwischen 10 mm und 40 mm, vorzugsweise 20 mm.

In der in den Figuren 1 bis 5 dargestellten Ausführungsformen schließt sich die Erweiterungsrinne 18 derart an den Boden 12 an, dass die Unterkante der Erweiterungsrinne 18 unterhalb der Unterseite des Bodens 12 liegt, so dass die Erweiterungsrinne 18 als Auflager für den Behälter 10 dient und der Behälter 10 selbst nur auf der Erweiterungsrinne 18 aufsteht.

In einer anderen, hier nicht dargestellten Ausführungsform ist die Unterseite des Bodens eben ausgebildet, wobei sich die Erweiterungsrinne derart an den Boden anschließt, dass der tiefste Punkt der Erweiterungsrinne mit der Unterseite des Bodens fluchtet. Hierdurch entsteht eine ebene Fläche, die als Standfläche des Behälters fungiert.

## Patentansprüche

1. Behälter für Tiefkühlkost, insbesondere für Speiseeis, mit einem im Wesentlichen ebenen Boden (12), an den sich eine oval umlaufende und nach oben öffnende Wandung (14) anschließt, auf der ein Verschluss anbringbar ist, wobei
am Übergang zwischen Boden (12) und Wandung (14) eine Erweiterungsrinne (18) vorgesehen ist
und die Erweiterungsrinne (18) um den Boden (12) umlaufend ausgebildet ist, **dadurch gekennzeichnet, dass** die Erweiterungsrinne (18) einen inneren Radius (20, 22) zwischen 2 mm und 10 mm aufweist, dass im unteren Bereich der Wandung (14) bis zu vier Ausbuchtungen (16) vorgesehen sind, deren innerer Radius (22) zwischen 10 mm und 40 mm liegt und deren innerer Radius (22) viel größer als der Radius der Erweiterungsrinne (18) ist, und dass die umlaufende Erweiterungsrinne (18) dem Verlauf der Ausbuchtungen (16) folgt.

2. Behälter nach Anspruch 1,
**dadurch gekennzeichnet,**
**dass** die Erweiterungsrinne (18) zumindest teilweise bis unterhalb des Bodens (12) reicht.

3. Behälter nach wenigstens einem der vorangehenden Ansprüche,
**dadurch gekennzeichnet,**
**dass** der Behälter (12) auf einer Unterseite der Erweiterungsrinne (18) aufsteht.

## Claims

1. A container for frozen food, in particular for ice cream, with a substantially plane bottom (12) with an adjacent ovally circumferential wall (14) opening up towards the top to which a closure can be attached with an extension channel (18) being provided on the transition between bottom (12) and wall (14) and the extension channel (18) being formed circumferentially around the bottom (12),
**characterized**
**in that** the extension channel (18) has an inner radius (20, 22) between 2 mm and 10 mm, up to four bulges (16) are provided in the lower portion of the wall (14), the inner radius (22) of which is comprised between 10 mm and 40 mm and the inner radius (22) of which is much larger than the radius of the extension channel (18), and that the circumferential extension channel (18) follows the course of the bulges (16).

2. A container according to claim 1,
**characterized**
**in that** the extension channel (18) at least partly extends below the bottom (12).

3. A container according to at least one of the preceding claims,
**characterized**
**in that** the container (12) stands on a lower face of the extension channel (18).

## Revendications

1. Récipient pour surgelés, notamment pour de la glace, avec un fond sensiblement plan (12) auquel est raccordée une paroi (14) circonférentielle de manière ovale s'ouvrant vers le haut sur laquelle une fermeture peut être fixée, à la transition entre le fond (12) et la paroi (14) une rigole d'élargissement (18) étant prévue et la rigole d'élargissement (18) étant conformée de manière périphérique autour du fond (12),
**caractérisé**
**en ce que** la rigole d'élargissement (18) comprend un rayon intérieur (20, 22) entre 2 mm et 10 mm, que dans la région inférieure de la paroi (14) jusqu'aux quatre renflements (16) sont prévus dont le rayon intérieur (22) est compris entre 10 mm et 40 mm et dont le rayon intérieur (22) est beaucoup plus grand que le rayon de la rigole d'élargissement (18), et que la rigole d'élargissement (18) périphérique suit le tracé des renflements (16).

2. Récipient selon la revendication 1,
**caractérisé**
**en ce que** la rigole d'élargissement (18) s'étend au moins partiellement jusqu'en dessous du fond (12).

3. Récipient selon au moins l'une quelconque des revendications précédentes,
**caractérisé**
**en ce que** le récipient (12) repose debout sur une face inférieure de la rigole d'élargissement (18).
